# EUROPÄISCHE PATENTSCHRIFT

(11) **EP 1 589 289 B1**
(45) Veröffentlichungstag und Bekanntmachung des Hinweises auf die Patenterteilung: **12.06.2019**
(21) Anmeldenummer: 05103122.7
(22) Anmeldetag: 19.04.2005
(51) Int. Cl.: F24C 15/16

(54) **Auszugssystem für ein Haushaltsgerät**
Pull-out system for household appliance
Système d'extraction pour appareil ménager

(30) Priorität: 20.04.2004 DE 102004019102
(43) Veröffentlichungstag der Anmeldung: 26.10.2005
(73) Patentinhaber: BSH Hausgeräte GmbH, 81739 München (DE)
(72) Erfinder: Brunner, Martin, 75172, Pforzheim (DE); Götz, Bernhard, 75059, Zaisenhausen (DE); Jördens, Frank, 83278, Traunstein (DE); Wiedenmann, Reinhard, 76356, Weingarten (DE)

(56) Entgegenhaltungen:
- CA-A1- 2 437 147
- DE-A1- 10 054 954
- DE-A1- 10 241 683
- DE-A1- 10 247 192
- DE-A1- 19 949 239

## Beschreibung

Die Erfindung betrifft ein Auszugssystem für ein Haushaltsgerät, insbesondere Gargerät, das zumindest eine ortsfeste Halteschiene und eine bewegliche Auszugsschiene zur Halterung eines Gargutträgers aufweist, von denen zumindest eine erste Schiene mit einer ersten Schicht beschichtet ist, die einen Schmierstoff aufweist.

Aus EP 0 994 309 A2 ist eine gattungsgemäße Auszugsvorrichtung bekannt, die teilweise aus einem Garraum herausziehbare Schienen aufweist. Diese sind in ortsfesten Führungen gleitend geführt. Die Schienen und/oder die Führungen sind zumindest an ihren Gleitflächen mit einem Gleitwerkstoff versehen.

Aus DE 102 11 470 A1 ist ein gattungsgemäßes Auszugssystem bekannt, das eine ortsfeste innere Schiene, eine bewegliche Zwischenschiene und eine bewegliche Außenschiene aufweist. Die Schienen sind mit einer einfach zu reinigenden auf PTFE basierten Schicht versehen. Je nach Zugänglichkeit der Schienen bzw. von Bauteilen für Gargut und/oder den Nutzer sind unterschiedliche Beschichtungsqualitäten vorgesehen. So lassen sich Bauteilbereiche, die nach unten weisen, mit einer im Hinblick auf Reinigbarkeit und/oder Abriebsfestigkeit geringeren Beschichtungsqualitäten ausrüsten, als nach oben weisende Bauteilbereiche, die Gargutspritzern unmittelbar ausgesetzt sind.

Aus DE 199 49 239 A1 ist eine Auszugsvorrichtung, insbesondere Teleskopauszugsvorrichtung, bekannt, bei der Schienen mittels Kugellager oder Rollenlager an ortsfesten Führungen geführt sind. Die Kugeln der Kugellager oder die Rollen der Rollenlager bestehen zumindest an ihrer Oberfläche aus einem selbstschmierenden Werkstoff.

Aus DE 38 15 440 ist eine Teleskopeinschubvorrichtung bekannt, die als ein Teleskopauszug mit einer ortsfesten inneren Schiene, einer rollbaren mittleren Schiene und einer rollbaren äußeren Schiene für den Gargutträger ausgebildet ist. An der mittleren Schiene sind je zwei Rollen über Bolzen gelagert. In den Bolzen sind Rillen ausgebildet, die der Aufnahme hochtemperaturbeständigen Fetts oder von Schmierpaste dienen.

Aus DE 102 41 683 A1 ist ein Schienenauszug zum horizontalen oder vertikalen Auszug eines Elements bekannt, mit wenigstens einer Außenschiene aus gebogenem Blech und mit einer diese teilweise umgreifende und auf dieser mittels einer Wälzlagerung verschiebbar geführten Gleitschiene aus gebogenem Blech, aufweisend eine mit der Außenschiene verbundene und diese versteifende Zusatzaußenschiene und/oder eine mit der Gleitschiene verbundene und diese versteifende Zusatzschiene.

Aus DE 199 49 239 A1 ist eine Auszugsvorrichtung, insbesondere Teleskopauszugsvorrichtung, für wenigstens einen Gargutträger in einem Garraum eines Garofens bekannt, mit in oder an Führungen mittels Kugellagern oder Rollenlagern geführten und aus dem Garraum wenigstens teilweise herausziehbaren Schienen, auf oder an denen wenigstens ein Gargutträger auflegbar bzw. befestigbar ist, wobei die Kugeln der Kugellager oder die Rollen der Rollenlager zumindest an ihrer Oberfläche aus einem selbstschmierenden Werkstoff bestehen.

Die Aufgabe der Erfindung besteht darin, ein Auszugssystem für ein Haushaltsgerät bereitzustellen, das dauerhaft gute Lauf- oder Gleiteigenschaften aufweist.

Die Aufgabe der Erfindung ist mit einem Haushaltsgerät mit den Merkmalen des Patentsanspruchs 1 gelöst. Gemäß dem Patentanspruch 1 ist ein Auszugssystem für ein Haushaltsgerät, insbesondere Gargerät, das eine ortsfeste Halteschiene, eine bewegliche Zwischenschiene und eine über Kugeln beweglich gelagerte Auszugsschiene zur Halterung eines Gargutträgers aufweist, wobei die Zwischenschiene über Kugeln zwischen der Auszugsschiene und der Halteschiene gelagert ist und von denen zumindest die Zwischenschiene mit einer ersten Schicht beschichtet ist, die einen Schmierstoff aufweist, wobei zumindest eine der anderen Schienen mit einer zweiten Schicht beschichtet ist oder unbeschichtet ist, wobei
- die Schmierstoffschicht ein Bindemittel aufweist, das den Schmierstoff an der Schiene hält; und
- von der Schmierstoffschicht aufgrund der Rotation der Kugeln abgeriebene Schmierstoffpartikel in dem Auszugssystem auch aufgrund der Rotation der Kugeln Lauf- oder Gleitflächen erreichen, die nicht mit einer Schmierstoffschicht in Kontakt sind.Erfindungsgemäß ist erkannt worden, dass es für eine ausreichende Schmierung des gesamten Auszugssystems genügt, lediglich eine der Schienen mit einer Schmierstoffschicht zu versehen. Von der Schmierstoffschicht abgeriebene Schmierstoffpartikel können in dem erfindungsgemäßen Auszugssystem auch Lauf- oder Gleitflächen erreichen, die nicht mit einer Schmierstoffschicht in Kontakt sind. Dies reicht aus, um aufgabengemäß eine Leichtgängigkeit des Auszugssystems aufrechtzuerhalten.

Weiter ergeben sich nach dem Patentanspruch 1 für die Schienen unterschiedliche Oberflächeneigenschaften. Dadurch kann das Lauf- oder Gleitverhalten des Auszugssystems wesentlich gesteigert werden. Das Lauf- oder Gleitverhalten verbessert sich insbesondere dann, wenn die Schienen mit Schichten unterschiedlicher Oberflächenhärte beschichtet sind. In Hinblick auf eine günstige Fertigung ist es dabei bevorzugt, wenn zumindest eine der Schienen unbeschichtet ist, d.h. eine metallische Oberfläche aufweist.

Besonders bevorzugt ist es, wenn der Schmierstoff ein anorganischer Festschmierstoff ist. Ein derartiger Schmierstoff ist im Gegensatz zu vielen anderen Schmierstoffen, wie etwa Flüssigschmierstoffen aus Öl oder Fett, auch bei hohen Temperaturen physiologisch unbedenklich.

Von Vorteil ist es, wenn der Schmierstoff chemisch resistent ist, insbesondere laugenbeständig ist, um eine Reinigung in Geschirrspülmaschine zu ermöglichen. In diesem Fall kann das Auszugssystem auch chemisch aggressiven Medien, beispielsweise Laugen in einer Geschirrspülmaschine, ausgesetzt werden.

Anorganische Festschmierstoffe können sich besonders einfach aus einem Schichtgefüge lösen. Ein Verteilen des anorganischen Festschmierstoff auf Bauteile, die nicht mit dem Festschmierstoff beschichtet sind, ist daher besonders einfach ermöglicht. Quietschgeräusche oder eine Schwergängigkeit des Auszugssystems sind daher zuverlässig verhindert.

Erfindungsgemäß kann es von Vorteil sein, wenn der Schmierstoff hochtemperaturbeständig ist. Hierzu kommen alle Schmierstoffe in Frage, die bis zu maximalen Garbetriebstemperaturen von bis zu 300° C und gegebenenfalls bis 500° bis 600° C bei der Pyrolyse beständig sind. Besonders bevorzugt ist es dabei, wenn als Festschmierstoff Graphit verwendet wird. Graphit ist selbst bei sehr hohen Temperaturen einsetzbar sowie chemisch resistent und auch kostengünstig. Weiterhin kann als Festschmierstoff Molybdändisulfid verwendet werden. In diesem Fall kann es jedoch bei sehr hohen Temperaturen wegen der Erzeugung von S₂ problematisch werden. Sofern die Fertigungskosten nur von nachrangiger Bedeutung sind, ist als Festschmierstoff auch Bornitrid denkbar, das in allen Temperaturbereichen beständig und physiologisch unbedenklich ist. Entsprechendes gilt auch für Wolframdisulfid.

Von Vorteil ist es, wenn die Schmierstoffschicht ein Bindemittel aufweist, das den Schmierstoff an der Schiene hält. Das Bindemittel bewirkt einen verbesserte Verbindung des Schmierstoffes mit der Schienenoberfläche. Eine solche Verbindung ist im Unterschied dazu nicht gegeben, wenn der Schmierstoff lediglich in einer aufgerauten Schienenoberfläche Halt findet. Besonders vorteilhaft im Hinblick auf eine Schmierstoffschicht mit gleichmäßiger Schichtdicke und gleichmäßigen Oberflächeneigenschaften ist es, wenn das Bindemittel ein Lack ist. Dieser kann beispielsweise auf die Schiene gesprüht werden, wodurch sich eine gleichmäßige Schichtdicke ergibt. Anschließend kann der auf der Schiene aufgebrachte Lack zusammen mit dem Schmierstoff in die Schiene eingebrannt werden. Vorteilig ist dabei der Schmierstoff in dem Lack suspendiert. Durch das Einbrennen können dauerhaft zuverlässige Schmiereigenschaften der Schiene erreicht werden, selbst wenn der Teleskopauszug chemisch aggressiven Medien oder hohen Temperaturen ausgesetzt wird.

Um die Abriebsfestigkeit der Schienenbeschichtung bzw. deren Schichtqualität den Anforderungen entsprechend einzustellen, sind auch Kombinationen der oben genannten Festschmierstoffe aus Graphit, Molybdändisulfid (MoS₂), Bornitrid oder Wolframdisulfid denkbar.

Im Vergleich zu einer Gleitlagerung kann mit einer Wälzlagerung im Auszugssystem ein verbessertes Auszugsverhalten erreicht werden. Im Unterschied zu einer Gleitlagerung wird zwischen den beweglichen Bauteilen keine Reibungskraft erzeugt, sondern rollen die beweglichen Bauteile über Wälzkörper gegeneinander ab. Dadurch ist bei einem Auszugsystem mit Gleitlagerung wesentlich weniger Schmiermittel erforderlich. Es kann daher auch eine Schmierstoffschicht mit qualitativ geringeren Anforderungen eingesetzt werden.

Erfindungsgemäß kann die Schmierung des Auszugssystems über eine nur auf der Zwischenschiene vorgesehene Schmierstoffschicht erreicht werden. Andere Bauteile in dem Auszugssystem, etwa Schienen, Wälzkörper oder Wälzkörperkäfige müssen daher keine Schmierfunktion übernehmen. Die Wälzkörper und/oder deren Wälzkörperkäfige können daher speziell als Begrenzungsanschläge ausgebildet werden. Dabei auftretende Belastungen könnten beispielsweise auf aus Kohlenstoff basierende Wälzkörperkäfige (sog. PEEK-Käfige) nicht standhalten.

Fertigungstechnisch bevorzugt ist es, wenn die Zwischenschiene vollständig mit dem Schmierstoff beschichtet ist. Im Vergleich zu einer nur teilweisen Beschichtung der Zwischenschiene kann somit der Beschichtungsvorgang wesentlich vereinfacht werden.

Spielt der Fertigungsaufwand zum Aufbringen der Schmierstoffschicht auf die Schiene nur eine untergeordnete Rolle, so ist es denkbar, mehrere Schmierstoffschichten mit verschiedenen Eigenschaften aufzutragen. In diesem Fall kann eine unterste Schichtlage einen großen Anteil an Bindemitteln und entsprechend wenig Festschmierstoff aufweisen. Dadurch ist eine abriebsfeste Halterung des Schmierstoffs auf der Schiene gesichert. Eine oberste Lage kann dagegen wenig Bindemittel und dafür einen hohen Anteil an Festschmierstoff aufweisen. Dadurch ist die Schmiereigenschaft der Zwischenschiene erhöht.

Darüber hinaus kann die den Schmierstoff enthaltende Schicht weitere Füllstoffe, etwa aus Keramik enthalten, um dessen Schichtqualität oder Abriebsfestigkeit einzustellen.

Gemäß einer weiteren Ausführungsform kann das Auszugssystem herausnehmbar in dem Gargerät gehaltert sein. In diesem Fall ist einerseits eine einfache Reinigung des Auszugssystems außerhalb des Gargeräts erreicht. Andererseits kann beispielsweise bei einem Pyrolysebetrieb im Gargerät das Auszugssystem herausgenommen werden, um es nicht den hohen Temperaturen im Pyrolysebetrieb auszusetzen.

Bevorzugt kann das Auszugssystem derart ausgebildet sein, dass die mit der Schmierstoffschicht beschichtete Schiene vor Verunreinigungen geschützt ist. Beispielsweise kann die Halteschiene und/oder die Auszugsschiene einen Hohlraum begrenzen, in dem die mit der Schmierstoffschicht beschichtete Zwischenschiene angeordnet ist. In diesem Fall ist die Zwischenschiene zumindest im Garbetrieb in den durch die Halteschiene/Auszugsschiene gebildeten Hohlraum eingeschoben. Eine Verunreinigung der Zwischenschiene durch Garflüssigkeit oder durch Wrasen ist dadurch wesentlich reduziert. Dadurch bietet sich an, dass die Schmierstoffschicht einen anorganischen Festschmierstoff aufweist. Ein derartige Schmierstoffschicht weist herausragende Schmiereigenschaften auf, ist jedoch nur schwer zu reinigen. Dies liegt in den physikalischen Eigenschaften von anorganischen Festschmierstoffen begründet. Die schlechte Reinigbarkeit spielt jedoch nur eine untergeordnete Rolle, wenn die, die Schmierstoffschicht aufweisende Schiene weitgehend vor Verunreinigungen geschützt ist.

Nachfolgend sind zwei Ausführungsbeispiele der Erfindung anhand der beigefügten Figuren beschrieben. Es zeigen:
- Figur 1: gemäß dem ersten Ausführungsbeispiel ein Auszugssystem in einem Gargerät;
- Figur 2: in einer Schnittdarstellung das Auszugssystem des Gargeräts;
- Figur 3: einen Kugelkäfig des Auszugssystems; und
- Figur 4: gemäß einem zweiten Ausführungsbeispiel ein Auszugssystem in einem Gargerät.

In der Figur 1 ist gemäß dem ersten Ausführungsbeispiel ein Gargerät mit einer Gargerätemuffel 1 dargestellt, die einen Garraum eingrenzt. Das Gargerät weist eine Schwenktür 3 zum Schließen einer frontseitigen Muffelöffnung 5 auf. In der Figur 1 ist die Schwenktür 3 in einem geöffneten Zustand dargestellt. An gegenüberliegenden Seitenwänden 9 der Gargerätemuffel 1 sind korrespondierende seitliche Führungsstäbe 11 sowie ein Auszugssystem, bestehend aus zwei gegenüberliegenden Teleskopauszügen 13, gehaltert. Die Teleskopauszüge 13 sind in einer obersten von vier horizontalen Garraumebenen herausnehmbar gehaltert. In den darunter liegenden drei Garraumebenen sind jeweils die korrespondierenden Führungsstäbe 11 herausnehmbar gehaltert. Auf den beiden korrespondierenden untersten Führungsstäben 11 stützt sich ein Backblech 13 ab, das teilweise aus der Gargerätemuffel 1 herausgeschoben ist. Die Führungsstäbe 11 sind muffelfrontseitig jeweils in einer Lagerbuchse 15 eingesteckt. Diese ist in einer Montageöffnung der Muffelseitenwand 9 montiert. Die Teleskopauszüge 13 sind mit einer Halteplatte 14 ausgebildet, die jeweils in eine Ringnut 16 der Lagerbuchse 15 eingehängt ist. Im Bereich einer Muffelrückwand 17 sind die Führungsstäbe 11 sowie die Teleskopauszüge 13 jeweils in einer Montageöffnung 19 gelagert. Sowohl die Führungsstäbe 11 als auch die Teleskopauszüge 13 sind werkzeugfrei von einem Benutzer aus der Muffel 1 zu lösen.

Vorliegend ist das Auszugssystem 13 als ein Teleskopauszug ausgebildet. Der Teleskopauszug 13 ist gemäß der Figur 2 in einer in der Figur 1 gezeigten Blickrichtung I im Querschnitt dargestellt. Der Teleskopauszug 13 weist eine untere Halteschiene 23 auf, die über die Halteplatte 14 ortsfest an der Muffelseitenwand 9 gehaltert ist.

Sowohl die Halteplatte 14 als auch die Lagerbuchse 15 sind in der Figur 2 mit gestrichelten Linien dargestellt. Neben der ortsfesten Halteschiene 23 besteht der Teleskopauszug 13 aus einer beweglichen Zwischenschiene 25 sowie einer ebenfalls beweglichen Auszugsschiene 27. Die Zwischenschiene 25 ist über Kugeln 29 zwischen der Auszugsschiene 27 und der ortsfesten Halteschiene 23 gelagert.

Die Ausgestaltung der Schienen 23, 25, 27 ist nicht auf das vorliegende Ausführungsbeispiel beschränkt. So kann die Halteschiene 23 auch wie ein Rundstab 11 ausgebildet sein. Auf der Halteschiene 23 kann die Auszugsschiene gleitend oder über andere Wälzkörper gelagert geführt sein. Dabei ist die Ausgestaltung der Auszugsschiene 27 nicht auf das vorliegende Ausführungsbeispiel beschränkt. Vielmehr kann die Auszugsschiene 27 auch als ein Schlitten, ein Läufer oder ein sonstiges Auszugselement ausgebildet sein. Zwischen dem Auszugselement 27 und der Halteschiene 23 kann auch auf die Anordnung der Zwischenschiene 25 verzichtet werden.

Die Halteschiene 23 und die Auszugsschiene 27 bestehen gemäß der Figur 2 aus zueinander identisch ausgebildeten U-Profilteilen aus einem unbeschichteten Stahlblech. Die beiden Schienen 23, 27 sind mit ihren offenen Seiten einander zugewandt angeordnet. Sie begrenzen einen im Wesentlichen geschlossenen Hohlraum 31, in dem die Zwischenschiene 25 angeordnet ist. Das heißt, dass zumindest im eingeschobenen Zustand des Teleskopauszuges 13 die Zwischenschiene 25 nahezu vollständig von der Auszugsschiene 27 und der Halteschiene 23 umschlossen ist. Fettspritzer, Verschmutzungen oder dergleichen werden daher von den Kugeln 29 und von der Zwischenschiene 25 ferngehalten.

Um ein leichtgängiges Herausziehen und Zusammenschieben des Auszugssystems zu gestatten, ist die Zwischenschiene 25 mit einer Schmierstoffschicht 33 beschichtet. Die Schmierstoffschicht 33 ist in der Figur 2 in übertriebener Schichtdicke dargestellt. Die Schichtdicke liegt realistischerweise in einem Bereich zwischen 10 und 20 µm. Im Gegensatz zur Zwischenschiene 25 sind sowohl die Kugeln 29 als auch die Halteschiene 23 und die Auszugsschiene 27 nicht mit der Schmierstoffschicht 33 beschichtet, sondern unbeschichtet. Dadurch laufen die Kugeln 29 einerseits auf der Schmierstoffschicht 33 der Zwischenschiene 25 und andererseits auf den unbeschichteten Laufflächen der Halteschiene 23 und der Auszugsschiene 27.

Die Oberflächeneigenschaften der Metalloberfläche der Kugeln 29, der Halteschiene 23 sowie der Auszugsschiene 27 einerseits und der Schmierstoffschicht 33 andererseits sind unterschiedlich. Aufgrund dieser unterschiedlichen Oberflächeneigenschaften ergibt sich ein besonders gutes Abrollverhalten der Kugeln 29 und somit gute Laufeigenschaften des Auszugssystems.

Alternativ kann die Halteschiene 23 und/oder die Auszugsschiene 27 mit einer zweiten Schicht beschichtet sein, wie sie in der Figur 2 mit dem Bezugszeichen 34 mit gestrichelter Linie angedeutet ist. Die beiden unterschiedlichen Schichten 33 und 34 weisen unterschiedliche Oberflächeneigenschaften auf. Insbesondere kann bei einer unterschiedlichen Oberflächenhärte das Abrollverhalten der Kugel 29 verbessert werden. Die zweite Schicht 34 kann etwa als eine korrosionsbeständige Schicht ausgebildet sein.

Vorliegend weist die Schmierstoffschicht 33 Partikel aus einem anorganischen Festschmierstoff, wie etwa Graphit auf. Zur Herstellung der Schmierstoffschicht 33 wird zunächst ein Pulver des anorganischen Festschmierstoffs in einer Lacklösung suspendiert und damit anschließend die Zwischenschiene 25 beschichtet. In einem weiteren Arbeitsschritt wird die Lacklösung in die Zwischenschiene 25 eingebrannt. Dadurch ergibt sich eine äußerst hohe mechanische Abriebsfestigkeit der Beschichtung 33 sowie eine gute chemische Widerstandsfähigkeit gegenüber aggressiven Medien, wie etwa Waschmitteln. Neben diesem kostengünstigen Lackierverfahren sind auch andere Verfahren, wie etwa eine PVD-Beschichtung (Physical Vapour Deposition) oder eine CVD-Beschichtung (Chemical Vapour Deposition) zur Herstellung der Schmierstoffschicht 33 denkbar.

Die Schmierstoffschicht 33 der Zwischenschiene 25 reicht aus, um auch zwischen den Kugeln 29 und der Auszugsschiene 27 bzw. der Halteschiene 23 genügend Schmierstoff einzubringen. Die in der Figur 2 dargestellten U-profilförmigen Schienen 23, 27 eignen sich dabei besonders gut, die Zwischenschiene 33 vor Verunreinigungen zu schützen. Bei den in der Figur 2 gezeigten Schienen genügt es, die Schmierstoffschicht 33 nur bezüglich ihrer Schmiereigenschaften anzupassen. Von nachrangiger Bedeutung ist in diesem Fall die Reinigungsfähigkeit der Schmierstoffschicht 33. Der Schutz vor Verunreinigungen der Schmierstoffschicht 33 wird nämlich von der U-profilförmigen Halteschiene 23 bzw. der Auszugsschiene 27 übernommen. Diese wirken zumindest im eingeschobenen Zustand wie Abdeckelemente gegenüber der Zwischenschiene 25. Eine Verunreinigung der Zwischenschiene 25 ist daher weitgehend reduziert.

Erst ein solcher Schutz der Zwischenschiene 25 vor Verunreinigungen ermöglicht daher sinnvoller Weise eine Beschichtung der Zwischenschiene 25 mit der anorganischen Festschmierstoffschicht 33. Eine derartige Schicht ist nämlich - verglichen etwa mit einer auf PTFE basierenden Schicht - nur sehr schwer zu reinigen.

Gemäß den Figur 2 sind die Kugeln 29 in zwei gegenüberliegenden Kugelkäfigen 37 angeordnet. Die Kugeln 29 sind in den Kugelkäfigen 37 drehbar gehaltert. Einer der Kugelkäfige 37 in der Figur 3 gezeigt. Der Kugelkäfig 37 besteht aus einem dünnen Stahlblech, das zu einem Winkelteil mit drei im Profil trapezförmig angeordneten Seiten 39 geformt ist. In jeder der Seiten 39 sind Aussparungen 41 ausgeschnitten. Die Aussparungen 41 sind je Seite 39 in zwei hintereinander liegenden Reihen angeordnet. Die beiden Reihen sind über einen Mittelabschnitt 43 des Kugelkäfigs 37 beabstandet sind. Jede Aussparung 41 ist teilweise von einem abgewinkelten Prägerand 45 begrenzt, der die Kugel 29 in der Aussparung 41 hält.

Die in den Figuren 2 und 3 gezeigten Kugelkäfige 37 sind zusätzlich mit der Schmierstoffschicht 33 beschichtet. In der Figur 2 ist die auf dem Kugelkäfig 37 aufgebrachte Schmierstoffschicht 33 mit gestrichelter Linie angedeutet. In der Figur 3 ist die auf dem Kugelkäfig 37 aufgebrachte Schmierstoffschicht 33 in Schraffur angedeutet. Dadurch kann aufgrund der Rotation der Kugeln 29 an dem abgewinkelten Prägerand 45 ein geringfügiger Schmierstoffabrieb erzeugt werden. Der Abrieb wird durch die Verstellbewegung des Teleskopauszuges 13 entlang der Laufflächen der Schienen 25, 23, 27 verteilt. Dadurch wird das Auszugsverhalten des Auszugssystems dauerhaft verbessert. Ferner werden Quietschgeräusche oder eine Schwergängigkeit bei der Betätigung des Teleskopauszugs wirksam reduziert. Das Aufbringen der Schmierstoffschicht 33 auf den Kugelkäfig 37 erfolgt dabei wie das Aufbringen der Schmierstoffschicht 33 auf die jeweilige Schiene.

Die Kugelkäfige 37 sind zwischen den Schienen 23, 25, 27 in Längsrichtung frei beweglich. Die Stirnseiten 47 jedes Kugelkäfigs 37 dienen in dem in der Figur 2 gezeigten Teleskopauszug 13 als Anschläge, die eine Längsbewegung der Schienen 23, 25, 27 begrenzen. Der Teleskopauszug 13 kann daher solange auseinander gezogen werden, bis die Stirnseiten 47 des Kugelkäfigs 37 in Anlage mit entsprechenden, nicht gezeigten Schienen-Anschlägen kommen.

In der Figur 4 ist gemäß dem zweiten Ausführungsbeispiel ein Gargerät gezeigt, das dem Gargerät des ersten Ausführungsbeispiels entspricht. Der einzige Unterschied zum ersten Ausführungsbeispiel bestehen darin, dass die Teleskopschienen 13 des Auszugssystems aus der ortsfesten Halteschiene 23 sowie der unmittelbar daran gelagerten Auszugsschiene 25 besteht. Auf die Zwischenschiene 25 ist verzichtet. Dabei ist die Auszugsschiene 25 wie im ersten Ausführungsbeispiel über Kugeln 29 gelagert, die in den Kugelkäfigen 37 gehaltert sind.

Gemäß der Figur 4 ist die bewegliche Auszugsschiene 27 mit der Schmierstoffschicht 33 beschichtet. Durch eine Verstellbewegung der Auszugsschiene 27 wird der Schmierstoff in ausreichender Menge im Auszugssystem verteilt. Dagegen ist die ortsfeste Halteschiene 23 unbeschichtet. Die Kugeln 29 rollen daher zwischen Abrollflächen mit unterschiedlichen Oberflächeneigenschaften, wodurch sich ein besonders gutes Abrollverhalten der Kugeln 29 und somit gute Laufeigenschaften des Auszugssystems ergibt.

## Patentansprüche

1. Auszugssystem für ein Haushaltsgerät, insbesondere Gargerät, das eine ortsfeste Halteschiene (23), eine bewegliche Zwischenschiene (25) und eine über Kugeln (29) beweglich gelagerte Auszugsschiene (27) zur Halterung eines Gargutträgers (13) aufweist, wobei die Zwischenschiene (25) über Kugeln (29) zwischen der Auszugsschiene (27) und der Halteschiene (23) gelagert ist und von denen zumindest die Zwischenschiene (25) mit einer ersten Schicht (33) beschichtet ist, die einen Schmierstoff aufweist, wobei zumindest eine der anderen Schienen (23, 27; 23) mit einer zweiten Schicht (34) beschichtet ist oder unbeschichtet ist, **dadurch gekennzeichnet, dass**
- die Schmierstoffschicht (33) ein Bindemittel aufweist, das den Schmierstoff an der Schiene (25; 27; 23, 27; 23) hält; und
- von der Schmierstoffschicht aufgrund der Rotation der Kugeln (29) abgeriebene Schmierstoffpartikel in dem Auszugssystem auch aufgrund der Rotation der Kugeln (29) Lauf- oder Gleitflächen erreichen, die nicht mit einer Schmierstoffschicht in Kontakt sind.

2. Auszugssystem nach einem der vorhergehenden Ansprüche, **dadurch gekennzeichnet, dass** die Schmierstoffschicht (33) einen anorganischen Festschmierstoff aufweist.

3. Auszugssystem nach einem der vorhergehenden Ansprüche, **dadurch gekennzeichnet, dass** die Schmierstoffschicht (33) chemisch resistent ausgebildet ist.

4. Auszugssystem nach einem der vorhergehenden Ansprüche, **dadurch gekennzeichnet, dass** die Schmierstoffschicht (33) hochtemperaturbeständig ausgebildet ist.

5. Auszugssystem nach einem der vorhergehenden Ansprüche, **dadurch gekennzeichnet, dass** die Schmierstoffschicht (33) Graphit aufweist.

6. Auszugssystem nach einem der vorhergehenden Ansprüche, **dadurch gekennzeichnet, dass** die Schmierstoffschicht (33) Molybdändisulfid aufweist.

7. Auszugssystem nach einem der vorhergehenden Ansprüche, **dadurch gekennzeichnet, dass** die Schmierstoffschicht (33) Bornitrid aufweist.

8. Auszugssystem nach einem der vorhergehenden Ansprüche, **dadurch gekennzeichnet, dass** die Schmierstoffschicht (33) Wolframdisulfid aufweist.

9. Auszugssystem nach einem der vorhergehenden Ansprüche, **dadurch gekennzeichnet, dass** die Schmierstoffschicht (33) ein Bindemittel aufweist, das den Schmierstoff an der ersten Schiene (33) hält.

10. Auszugssystem nach Anspruch 9, **dadurch gekennzeichnet, dass** das Bindemittel ein Lack ist.

11. Auszugssystem nach Anspruch 10, **dadurch gekennzeichnet, dass** der Lack mit dem Schmierstoff in die Zwischenschiene (25) eingebrannt ist.

12. Auszugssystem nach einem der vorhergehenden Ansprüche, **dadurch gekennzeichnet, dass** die Schienen (23, 25, 27) über Wälzkörper (29) im Auszugssystem gelagert sind.

13. Auszugssystem nach Anspruch 12, **dadurch gekennzeichnet, dass** die Wälzkörper (29) in einem Wälzkörperkäfig (37) angeordnet sind.

14. Auszugssystem nach Anspruch 13, **dadurch gekennzeichnet, dass** der Wälzkörperkäfig (37) als Anschlag zur Begrenzung einer Bewegung der Schienen (25, 27) ausgebildet ist.

15. Auszugssystem nach einem der Ansprüche 13 oder 14, **dadurch gekennzeichnet, dass** der Wälzkörperkäfig (37) mit der Schmierstoffschicht (33) beschichtet ist.

16. Auszugssystem nach einem der vorhergehenden Ansprüche, **dadurch gekennzeichnet, dass** die Zwischenschiene (25) vollständig mit der Schmierstoffschicht (33) beschichtet ist.

17. Auszugssystem nach einem der vorhergehenden Ansprüche, **dadurch gekennzeichnet, dass** die Schmierstoffschicht (33) zumindest teilweise mehrlagig ausgebildet ist.

18. Auszugssystem nach einem der vorhergehenden Ansprüche, **dadurch gekennzeichnet, dass** die Schmierstoffschicht (33) weitere Füllstoffe, etwa aus Keramik, enthält.

19. Auszugssystem nach einem der vorhergehenden Ansprüche, **dadurch gekennzeichnet, dass** das Auszugssystem (13) herausnehmbar in dem Haushaltsgerät gehaltert ist.

20. Auszugssystem nach einem der vorhergehenden Ansprüche, **dadurch gekennzeichnet, dass** die Halteschiene (23) und/oder die Auszugsschiene (27) die Zwischenschiene (25) vor Verunreinigungen schützt.

21. Auszugssystem nach einem der vorhergehenden Ansprüche, **dadurch gekennzeichnet, dass** die Halteschiene (23) und/oder die Auszugsschiene (27) die Zwischenschiene (25) umschließt.

22. Auszugssystem nach einem der vorhergehenden Ansprüche, **dadurch gekennzeichnet, dass** die Halteschiene (23) und/oder die Auszugsschiene (27) einen Hohlraum (31) begrenzen, in dem die Zwischenschiene (25) angeordnet ist.

23. Haushaltsgerät mit einem Auszugssystem nach einem der vorhergehenden Ansprüche.

## Claims

1. Pull-out system for a household appliance, in particular cooking appliance, which has a fixed retaining rail (23), a movable intermediate rail (25) and a pull-out rail (27) supported movably by way of ball bearings (29) for retaining a food carrier (13), wherein the intermediate rail (25) is supported between the pull-out rail (25) and the retaining rail (23) by way of ball bearings (29) and of which at least the intermediate rail (25) is coated with a first coating (33) which has a lubricant, wherein at least one of the other rails (23, 27; 23) is coated with a second coating (34) or is uncoated, **characterised in that**
- the lubricant coating (33) has a binding agent which retains the lubricant on the rail (25; 27; 23, 27; 23); and
- lubricant particles in the pull-out system which have been rubbed off from the lubricant coating as a result of rotation of the ball bearings (29) reach running or sliding surfaces also as a result of the rotation of the ball bearings (29), said running or sliding surfaces not being in contact with a lubricant coating.

2. Pull-out system according to one of the preceding claims, **characterised in that** the lubricant coating (33) has an inorganic solid lubricant.

3. Pull-out system according to one of the preceding claims, **characterised in that** the lubricant coating (33) is embodied to be chemically resistant.

4. Pull-out system according to one of the preceding claims, **characterised in that** the lubricant coating (33) is embodied to be resistant to high temperatures.

5. Pull-out system according to one of the preceding claims, **characterised in that** the lubricant coating (33) has graphite.

6. Pull-out system according to one of the preceding claims, **characterised in that** the lubricant coating (33) has molybdenum disulphide.

7. Pull-out system according to one of the preceding claims, **characterised in that** the lubricant coating (33) has boron nitride.

8. Pull-out system according to one of the preceding claims, **characterised in that** the lubricant coating (33) has tungsten disulphide.

9. Pull-out system according to one of the preceding claims, **characterised in that** the lubricant coating (33) has a binding agent which retains the lubricant on the first rail (33).

10. Pull-out system according to claim 9, **characterised in that** the binding agent is a paint.

11. Pull-out system according to claim 10, **characterised in that** the paint with the lubricant is baked into the intermediate rail (25).

12. Pull-out system according to one of the preceding claims, **characterised in that** the rails (23, 25, 27) are supported in the pull-out system by way of rolling elements (29).

13. Pull-out system according to claim 12, **characterised in that** the rolling elements (29) are arranged in a rolling element cage (37).

14. Pull-out system according to claim 13, **characterised in that** the rolling element cage (37) is embodied as a stop for restricting a movement of the rails (25, 27).

15. Pull-out system according to one of claims 13 or 14, **characterised in that** the rolling element cage (37) is coated with a lubricant coating (33).

16. Pull-out system according to one of the preceding claims, **characterised in that** the intermediate rail (25) is coated entirely with the lubricant coating (33).

17. Pull-out system according to one of the preceding claims, **characterised in that** the lubricant coating (33) is embodied at least partially with multiple coatings.

18. Pull-out system according to one of the preceding claims, **characterised in that** the lubricant coating (33) contains further filler materials, for instance made from ceramic.

19. Pull-out system according to one of the preceding claims, **characterised in that** the pull-out system (13) is retained in a removable manner in the household appliance.

20. Pull-out system according to one of the preceding claims, **characterised in that** the retaining rail (23) and/or the pull-out rail (28) protects the intermediate rail (25) from dirt.

21. Pull-out system according to one of the preceding claims, **characterised in that** the retaining rail (23) and/or the pull-out rail (27) surrounds the intermediate rail (25).

22. Pull-out system according to one of the preceding claims, **characterised in that** the retaining rail (23) and/or the pull-out rail (27) restrict a cavity (31) in which the intermediate rail (25) is arranged.

23. Household appliance with a pull-out system according to one of the preceding claims.

## Revendications

1. Système d'extraction pour un appareil électroménager, en particulier un appareil de cuisson, qui présente un rail de maintien fixe (23), un rail intermédiaire mobile (25) et un rail d'extraction (27) monté de manière mobile par-dessus des billes (29) destiné au support d'un produit à cuire (13), dans lequel le rail intermédiaire (25) est monté par-dessus des billes (29) entre le rail d'extraction (27) et le rail de maintien (23) et parmi lesquels au moins le rail intermédiaire (25) est revêtu par une première couche (33) qui présente un lubrifiant, dans lequel au moins l'un des autres rails (23, 27 ; 23) est revêtu ou n'est pas revêtu par une deuxième couche (34), **caractérisé en ce que**
- la couche de lubrifiant (33) présente un liant qui maintient le lubrifiant au niveau du rail (25 ; 27 ; 23, 27 ; 23) ; et
- des particules de lubrifiant abrasées par la couche de lubrifiant du fait de la rotation des billes (29) atteignent des surfaces de roulement ou de glissement dans le système d'extraction également du fait de la rotation des billes (29), lesquelles surfaces ne sont pas en contact avec une couche de lubrifiant.

2. Système d'extraction selon l'une des revendications précédentes, **caractérisé en ce que** la couche de lubrifiant (33) présente un lubrifiant solide inorganique.

3. Système d'extraction selon l'une des revendications précédentes, **caractérisé en ce que** la couche de lubrifiant (33) est réalisée de manière à être résistante chimiquement.

4. Système d'extraction selon l'une des revendications précédentes, **caractérisé en ce que** la couche de lubrifiant (33) est réalisée de manière à supporter des températures élevées.

5. Système d'extraction selon l'une des revendications précédentes, **caractérisé en ce que** la couche de lubrifiant (33) présente du graphite.

6. Système d'extraction selon l'une des revendications précédentes, **caractérisé en ce que** la couche de lubrifiant (33) présente du disulfure de molybdène.

7. Système d'extraction selon l'une des revendications précédentes, **caractérisé en ce que** la couche de lubrifiant (33) présente du nitrure de bore.

8. Système d'extraction selon l'une des revendications précédentes, **caractérisé en ce que** la couche de lubrifiant (33) présente du disulfure de tungstène.

9. Système d'extraction selon l'une des revendications précédentes, **caractérisé en ce que** la couche de lubrifiant (33) présente un liant qui maintient le lubrifiant au niveau du premier rail (33).

10. Système d'extraction selon la revendication 9, **caractérisé en ce que** le liant est un vernis.

11. Système d'extraction selon la revendication 10, **caractérisé en ce que** le vernis est brûlé avec le lubrifiant dans le rail intermédiaire (25).

12. Système d'extraction selon l'une des revendications précédentes, **caractérisé en ce que** les rails (23, 25, 27) sont montés dans le système d'extraction par-dessus des corps de roulement (29).

13. Système d'extraction selon la revendication 12, **caractérisé en ce que** les corps de roulement (29) sont disposés dans une cage à corps de roulement (37).

14. Système d'extraction selon la revendication 13, **caractérisé en ce que** la cage à corps de roulement (37) est réalisée en tant que butée destinée à la limitation d'un déplacement des rails (25, 27).

15. Système d'extraction selon l'une des revendications 13 ou 14, **caractérisé en ce que** la cage à corps de roulement (37) est revêtue par la couche de lubrifiant (33).

16. Système d'extraction selon l'une des revendications précédentes, **caractérisé en ce que** le rail intermédiaire (25) est entièrement revêtu par la couche de lubrifiant (33).

17. Système d'extraction selon l'une des revendications précédentes, **caractérisé en ce que** la couche de lubrifiant (33) est réalisée au moins en partie en plusieurs couches.

18. Système d'extraction selon l'une des revendications précédentes, **caractérisé en ce que** la couche de lubrifiant (33) contient des matières de remplissage supplémentaires, notamment en céramique.

19. Système d'extraction selon l'une des revendications précédentes, **caractérisé en ce que** le système d'extraction (13) est maintenu dans l'appareil électroménager de manière amovible.

20. Système d'extraction selon l'une des revendications précédentes, **caractérisé en ce que** le rail de maintien (23) et/ou le rail d'extraction (27) protègent le rail intermédiaire (25) contre les impuretés.

21. Système d'extraction selon l'une des revendications précédentes, **caractérisé en ce que** le rail de maintien (23) et/ou le rail d'extraction (27) entourent le rail intermédiaire (25).

22. Système d'extraction selon l'une des revendications précédentes, **caractérisé en ce que** le rail de maintien (23) et/ou le rail d'extraction (27) délimitent une cavité (31) dans laquelle est disposé le rail intermédiaire (25).

23. Appareil électroménager avec un système d'extraction selon l'une des revendications précédentes.
